# EUROPÄISCHE PATENTSCHRIFT

(11) **EP 2 597 998 B1**
(45) Veröffentlichungstag und Bekanntmachung des Hinweises auf die Patenterteilung: **29.06.2016**
(21) Anmeldenummer: 11736356.4
(22) Anmeldetag: 25.07.2011
(51) Int. Cl.: A47B 88/04, A47B 88/00

(54) **SCHUBKASTENZARGE, SCHUBKASTEN UND VERFAHREN ZUR FIXIERUNG EINES SCHUBKASTENBODENS**
DRAWER FRAME, DRAWER AND METHOD FOR FIXING A DRAWER BASE
CADRE DE TIROIR, TIROIR ET PROCÉDÉ POUR FIXER UN FOND DE TIROIR

(30) Priorität: 28.07.2010 DE 102010036706
(43) Veröffentlichungstag der Anmeldung: 05.06.2013
(73) Patentinhaber: Paul Hettich GmbH & Co. KG, 32278 Kirchlengern (DE)
(72) Erfinder: MOTZ, Jan, 49080 Osnabrück (DE); RÜTER, Stefan, 32549 Bad Oeynhausen (DE); MEYER, Bernd, 32469 Petershagen (DE)
(74) Vertreter: Specht, Peter
(86) Internationale Anmeldenummer: PCT/EP2011/062720
(87) Internationale Veröffentlichungsnummer: WO 2012/013622

(56) Entgegenhaltungen:
- EP-A1- 0 888 737
- DE-U1- 9 113 006
- DE-U1-202009 005 203

## Beschreibung

Die vorliegende Erfindung betrifft eine Schubkastenzarge mit einer metallenen seitlichen horizontalen Auflage zur Abstützung eines Schubkastenbodens gemäß dem Oberbegriff des Anspruchs 1 sowie einen Schubkasten und ein Verfahren zur Fixierung eines Schubkastenbodens an einer Schubkastenzarge.

Gattungsgemäße Schubkastenzargen sind in vielen Ausführungen bekannt. Zur Halterung des Schubkastenbodens ist beispielsweise aus der EP 0626144 B1 bekannt, aus der horizontalen Auflage Lappen auszustanzen, die in eine Nut an der Unterseite des Schubkastenbodens eindrückbar sind. Des Weiteren ist aus dieser Schrift bekannt, Lappen aus der horizontalen Auflage auszustanzen, deren Breite breiter als die Nut an der Unterseite des Schubkastenbodens sind und neben der Nut anliegen und die so den Schubkastenboden an eine Lippe drücken können, die an der Schubkastenzarge oder einem Schubkastenzargenteil angeformt ist und den Rand des Schubkastenbodens auf seiner oberen, dem Schubkasteninneren zugewandten Seite abdeckt.

Die zuvor beschriebene Halterung der Schubkastenböden an den Zargen ist konstruktiv aufwendig, da die Schubkastenböden mit Nuten versehen werden müssen, um an der Zarge zuverlässig gehalten zu werden. Die zusätzlichen Lappen zum Andrücken des Schubkastenbodens an die Lippe sind so geformt, dass nur ein linienförmiger Krafteintrag auf den Schubkastenboden ausgeübt wird.

Zur Vermeidung der Ausfräsung solcher Nuten in der Unterseite der Schubkastenböden ist es aus der DE 20 2009 005 203 U1 bekannt, zur Halterung des Schubkastenbodens einen unteren Rand einer Zarge als aufgerollten Steg auszubilden, der von unten gegen den Schubkastenboden drückt.

Aufgabe der vorliegenden Erfindung ist es, eine Schubkastenzarge, einen Schubkasten und ein Verfahren zur Fixierung eines Schubkastenbodens an einer Schubkastenzarge bereit zu stellen, mit dem der Schubkastenboden in konstruktiv einfacher Weise an der Schubkastenzarge fixierbar ist und den Einbau unterschiedlich dicker Schubkastenböden erlaubt.

Diese Aufgabe wird durch einen Schubkasten mit den Merkmalen des Anspruchs 1 sowie durch ein Verfahren mit den Merkmalen des Anspruchs 9 gelöst. Erfindungsgemäß ist der ausgestanzte Bereich der horizontalen Auflage der Schubkastenzarge auf einen nicht ausgestanzten Teil der Auflage aufschiebbar, um den Schubkastenboden von unten gegen die Lippe zu drücken. Durch das Aufschieben der ausgestanzten Bereiche auf den nicht ausgestanzten Teil der Auflage ist in einfacher Weise durch das Andrücken des Schubkastenbodens an die als Widerlager bzw. Abdeckung dienende Lippe ermöglicht. Durch die zwischen der Unterseite des Schubkastenbodens und die Auflage geschobenen ausgestanzten Bereiche kann so sowohl ein Toleranzausgleich von Fertigungstoleranzen als auch ein Ausgleich für Schubkastenböden mit geringerer Dicke erreicht werden.

Die ausgestanzten Bereiche sind erfindungsgemäß als einseitig festgelegte Lappen ausgebildet. Diese einseitig festgelegten Lappen sind über einen verbiegbar ausgebildeten Steg mit dem nicht ausgestanzten Teil der Auflage verbunden und die jeweiligen Lappen weisen einen flächigen Auflagebereich zur Abstützung des Schubkastenbodens auf. Durch den flächigen Auflagebereich wird der Schubkastenboden sicher an der Lippe gehalten.

In einer zweiter erfindungsgemäßen Ausführung ist der ausgestanzte Bereich als zweiseitig festgelegte Brücke ausgebildet, die auf den nicht ausgestanzten Teil der Auflage aufschiebbar ist, so dass die Brücke im aufgeschobenen Zustand zumindest teilweise auf dem nicht ausgestanzten Teil der Auflage aufliegt. Auch diese Ausführungsvariante ist ein einfacher Toleranzausgleich bzw. Ausgleich für Schubkastenböden unterschiedlicher Dicke sowohl maschinell als auch manuell einfach durchführbar.

Nach einer weiteren bevorzugten Ausführungsvariante ist der ausgestanzte Bereich mit dem mit in Richtung der Lippe gerichteten Krallen zur Fixierung des Schubkastenbodens ausgebildet. Dabei steht gemäß einer Ausführungsvariante das freie Ende der Krallen vor dem Aufschieben des ausgestanzten Bereiches auf den nicht ausgestanzten Teil der Auflage nicht über die der Lippe zugewandte Oberfläche der Auflage hervor. Die Krallen gewährleisten eine sichere Fixierung des Schubkastenbodens gegenüber Horizontalverschiebungen. Dadurch, dass das freie Ende der Krallen vor dem Aufschieben der ausgestanzten Bereiche auf den nicht ausgestanzten Teil der Auflage nicht über die der Lippe zugewandte Oberfläche der Auflage hervorsteht, ist das Einsetzen des Schubkastenbodens zwischen Auflage und Lippe einfach möglich, wobei der ausgestanzte Bereich mit den Krallen anschließend von der Unterseite der Auflage her auf den nicht ausgestanzten Teil der Auflage aufgeschoben werden kann. Ein weiterer Vorteil dieser Variante besteht darin, dass gleichzeitig mit dem Aufschieben des ausgestanzten Bereiches auf den nicht ausgestanzten Teil der Auflage die Krallen in den Schubkastenboden eingedrückt werden. Ein nachfolgender Pressschlag von unten gegen den ausgestanzten Bereich zum weiteren Eindringen der Krallen in den Schublastenboden ist somit lediglich optional.

Gemäß einer weiteren vorteilhaften Ausführungsvariante sind mehrere Lappen unmittelbar nebeneinander angeordnet, wobei einer der Lappen im umgelegten Zustand den benachbarten Lappen auf einer der Lippe abgewandten Seite untergreift und seinem freien Ende auf dem nicht ausgestanzten Teil der Auflage aufliegt. Durch das Untereinanderschieben der nebeneinander angeordneten Lappen wird ein Anheben des oberen Lappens bewirkt. Vorteilhaft ist hier, wie auch bei den vorangegangenen Ausführungsbeispielen, dass keine separaten Distanzteile, die zwischen den Schubkastenboden und die Auflage zur Anhebung des Schubkastenbodens eingeschoben würden, erforderlich sind, sondern diese Distanzteile als ausgestanzte Bereiche unverlierbar an der Auflage angehängt sind.

Zu Holz im Sinne dieser Schrift zählen auch alle Holz- und Holzverbundwerkstoffe wie z.B. Karton, Leichtbauplatten etc.

In den beigefügten Zeichnungen sind Ausführungsbeispiele der Erfindung dargestellt, die im Folgenden näher beschrieben werden.

Es zeigen:
- Figur 1: eine perspektivische Ansicht eines mit einer Schubkastenzarge verbundenen Schubkastenbodens, der zwischen einer Auflage und einer Lippe eingeklemmt ist,
- Figur 2: eine Ansicht von vorn auf die Anordnung aus Figur 1,
- Figur 3: eine perspektivische Ansicht eines die Auflage enthaltenen Schubkastenzargenteils mit ausgestanzten Lappen,
- Figur 4: eine Unteransicht auf die Auflage aus Figur 3,
- Figur 5: ein Schnitt entlang der Linie V-V in Figur 3 mit Sicht auf die Auflage mit dem Lappen aus Figur 3 und 4 mit auf den nicht ausgestanzten Teil der Auflage aufgeschobenen Lappen,
- Figur 6: eine schematische Ansicht einer Auflage mit nebeneinander angeordneten ausgestanzten Lappen,
- Figur 7: eine perspektivische Ansicht eines Zargenteils mit Auflage und als Lappen ausgestanzten Bereich mit an dem Lappen angeformten Krallen,
- Figur 8: eine Detailansicht des Lappens mit Krallen aus Figur 7 und
- Figuren 9-11: eine weitere Ausführungsvariante eines Schubkastenzargenteils mit Auflage und als beidseitig festgelegter Brücke ausgebildeten ausgestanzten Bereich in unterschiedlichen Ansichten.
- Figuren 12-14: eine weitere Ausführungsvariante eines Schubkastenzargenteils mit Auflage und als beidseitig festgelegter Brücke ausgebildeten ausgestanzten Bereich in unterschiedlichen Ansichten.

In der nachfolgenden Figurenbeschreibung beziehen sich Begriffe wie oben, unten, links, rechts, vorne, hinten usw. ausschließlich auf die in den jeweiligen Figuren gewählte beispielhafte Darstellung und Position der Schubkastenzarge, des Schubkastens und anderer Teile. Diese Begriffe sind nicht einschränkend zu verstehen, das heißt, durch verschiedene Arbeitsstellungen oder die spiegelsymmetrische Auslegung oder dergleichen können sich diese Bezüge ändern.

In den Figuren 1 und 2 ist mit dem Bezugszeichen 1 eine Schubkastenzarge bezeichnet, die eine metallene seitliche horizontale Auflage 3 zur Abstützung eines Schubkastenbodens 2 aufweist, wobei der Schubkastenboden im Wesentlichen aus Holz oder Kunststoff hergestellt ist. Oberhalb der horizontalen Auflage 3 steht aus einer Seitenwand 4 der Schubkastenzarge eine Lippe 5 mit einer ebenfalls horizontal ausgerichteten Unterseite hervor, die die Oberseite 21 des Schubkastenbodens 2 von oben her abdeckt.

Die Schubkastenböden 2 können mit unterschiedlichen Dicken gefertigt sein, wobei diese Dicken vorbestimmten Standardmaßen entsprechen. Nach der Montage des Schubkastenbodens an den Schubkastenzargen ist stets gewünscht, dass die Oberseite 21 des Schubkastenbodens an der Lippe 5 anliegt. Um dies trotz Fertigungstoleranzen in der Dicke des Schubkastenbodens zu erreichen, weist die Auflage 3, wie in den Figuren 3 bis 11 gezeigt, mindestens einen ausgestanzten Bereich zur Fixierung des Schubkastenbodens 2 an der Schubkastenzarge auf. Dabei ist dieser ausgestanzte Bereich so ausgestaltet, dass er auf einen nicht ausgestanzten Teil 9 der Auflage 3 aufschiebbar ist, um den Schubkastenboden 2 von unten gegen die Lippe 5 drücken zu können.

Eine erste Ausführungsvariante eines solchen ausgestanzten Bereiches bzw. solcher ausgestanzten Bereiche ist in den Figuren 3 bis 5 gezeigt. Hier sind die ausgestanzten Bereiche als einseitig festgelegte Lappen 6 ausgebildet, wobei jeder der Lappen 6 auf den nicht ausgestanzten Teil 9 der Auflage 3 aufschiebbar ist, so dass der Lappen 6 im aufgeschobenen Zustand zumindest teilweise auf den nicht ausgestanzten Teil 9 der Auflage 3 aufliegt. Dabei zeigt die Figur 4 die ausgestanzten Lappen 6 im Urzustand und Figur 5 zeigt die Lappen 6 im auf den nicht ausgestanzten Teil 9 der Auflage 3 aufgeschobenen Zustand. Für die Formgestaltung der Lappen 6 sind dabei unterschiedlichste Geometrien denkbar. Wesentlich ist hier, dass die Lappen 6 ebene Auflageflächen aufweisen, so dass der Schubkastenboden 2 nach dem Umbiegen der Lappen auf den nicht ausgestanzten Teil 9 der Auflage 3 auf einer möglichst große Fläche aufliegt.

Um das Umbiegen der Lappen 6 sowohl manuell als auch maschinell einfach zu ermöglichen, sind die Lappen 6 bevorzugt über schmale Stege 7 mit dem nicht ausgestanzten Teil 9 der Auflage 3 verbunden, wobei sich die schmalen Stege 7 mit geringem Kraftaufwand umbiegen lassen.

Um eine möglichst großflächige Auflage der umgebogenen Lappen 6 auf dem nicht ausgestanzten Teil 9 der Auflage 3 zu erreichen, sind die verbiegbar ausgebildeten Stege 7 vorzugsweise um einen Winkel von 40° bis 90° verbiegbar. Je nach Anwendungsart und Ausgestaltung der Lappen 6 sind jedoch auch andere Verbiegungswinkel denkbar.

In einer alternativen Ausführungsvariante, die in Figur 6 gezeigt ist, ist der ausgestanzte Bereich als mehrere unmittelbar nebeneinander angeordnete Lappen 6, 13 ausgebildet. Dabei wird zur Anhebung des Schubkastenbodens 2 einer der Lappen 6, im gezeigten Ausführungsbeispiel der schmalere Lappen 6, vorzugsweise um einen Winkel von 70° bis 90° in Richtung des benachbart liegenden breiteren Lappens 13 umgebogen. Dabei untergreift der schmalere Lappen 6 den breiteren Lappen 13 und liegt mit seinem freien Ende im fertig umgebogenen Zustand auf dem nicht ausgestanzten Teil 9 der Auflage 3 auf. Dabei wird der breitere Lappen 13 etwa um die Materialstärke der Auflage 3 nach oben gebogen.

Um das Übereinanderschieben der Lappen zu erleichtern, ist die Seitenkante zumindest einer der Lappen, hier die Seitenkante 61 des schmaleren Lappens 6 vorzugsweise angefast. Um die Anhebung des breiteren Lappens 13 durch den schmaleren Lappen 6 in einem gewissen Maß variabel zu gestalten, ist die Auflage 3 in dem Bereich, in dem der Lappen 6 auf den nicht ausgestanzten Teil 9 der Auflage aufliegt, als Rampe 91 ausgebildet, so dass mit zunehmenden Umbiegungswinkel der Lappen 13 weiter angehoben wird.

Bei der in den Figuren 7 und 8 gezeigten Ausführungsvariante der Schubkastenzarge ist der ausgestanzte Bereich der Auflage 3 wiederum als Lappen 10 ausgebildet, der über einen Steg 7 mit dem nicht ausgestanzten Teil 9 der Auflage 3 verbunden ist. Der Lappen 10 ist, wie in Figur 8, die eine Detailansicht des mit VIII eingekreisten Bereiches der Figur 7 darstellt, mit in Richtung der Lippe 5 gerichteten Krallen 102 zur Fixierung des Schubkastens 2 ausgebildet. Die Krallen 102 stehen dabei in ein weiteres ausgestanztes Fenster 103 in dem Lappen 10 hinein und erstrecken sich von einer Auflageebene des Lappens 10 über einen von der Lippe 5 weg nach unten gebogenen Bereich 104, wobei dieser Bereich 104 so geformt ist, dass die Spitzen der Krallen 102 in Richtung der Lippe 5 zeigen.

Vor dem Aufschieben des Lappens 10 auf den nicht ausgestanzten Teil 9 der Auflage 3 ragen die beiden Enden der Krallen 102 nicht über die der Lippe 5 zugewandte Oberfläche der Auflage 3 hinaus, um das Aufschieben des Schubkastenbodens 2 auf die Auflage 3 nicht zu behindern. Wird nach dem Einlegen des Schubkastenbodens 2 zwischen Lippe 5 und Auflage 3 der Lappen 10 auf den nicht ausgestanzten Teil 9 der Auflage 3 aufgeschoben, wird der Schubkastenboden 2 zum einen um eine Materialstärke der Auflage angehoben und in Richtung der Lippe 5 gedrückt. Um das Aufschieben dieses Lappens auf den nicht ausgestanzten Teil 9 der Auflage zu erleichtern, ist auch dieser Lappen 10 bevorzugt mit einer angefasten Seitenkante 105 ausgebildet. Beim weiteren Aufschieben des Lappens auf die Auflage 3 wird der ursprünglich aus der Ebene der Auflage 3 heraus nach unten geformte Bereich 104 des Lappens 10 und damit die Krallen 102 nach oben in die Unterseite 22 des Schübkastenbodens 2 hinein gedrückt und zusätzlich fixiert. Alternativ oder zusätzlich kann die Kralle 102 mit einer Presse bzw. einem Schlag in den Schubkastenboden 2 eingetrieben werden.

Eine weitere Ausgestaltungsvariante einer erfindungsgemäßen Schubkastenzarge ist in Figur 9 bis 11 gezeigt. Hier ist der ausgestanzte Bereich der Auflage 3 als zweiseitig festgelegte Brücke 11 ausgebildet, die auf den nicht ausgestanzten Teil 9 der Auflage 3 aufschiebbar ist, so dass die Brücke 11 im aufgeschobenen Zustand zumindest teilweise auf dem nicht ausgestanzten Teil 9 der Auflage aufliegt. Die Brücke 11 ist dabei über zwei schmale Stege 111 mit dem nicht ausgestanzten Teil 9 der Auflage 3 verbunden und wird bevorzugt in Richtung von der Schubkastenmitte weg auf den nicht ausgestanzten Teil 9 der Auflage 3 aufgeschoben.

Bevorzugt ist dieser Bereich der Auflage 3 ebenfalls als Rampe 92 ausgebildet, um je nach Aufschiebemaß eine größere oder kleinere Anhebung des Schubkastenbodens zu erreichen. Zentral zwischen den Stegen 111 ist eine Auflagefläche 112 geformt, die mit der Unterseite des Schubkastenbodens 2 in Kontakt tritt. Durch das Aufschieben der Auflagefläche 112 der Brücke 11 auf die Rampe 92 ist eine kontinuierliche Anpassung der vertikalen Position des Schubkastenbodens ermöglicht.

Des weiteren sind vorzugsweise am Rand der Auflagefläche 112 zur Schubkastenmitte hin Krallen 113 angeformt, die ebenfalls im Anfangszustand, sprich vor dem Aufschieben der Brücke 11 auf den nicht ausgestanzten Bereich 9 der Auflage 3, nicht über die Ebene der Auflage 3 herausstehen und die beim Aufschieben der Brücke auf den nicht ausgestanzten Bereich 9 der Auflage sich in die Unterseite 22 des Schubkastenbodens eingraben.

Wie in Figur 11 gezeigt, ist die Rampe 92 dabei so geformt, dass sie zur Unterseite der Auflage 3 hin eingestanzt ist, so dass die Brücke 11 zum Aufschieben auf den nicht ausgestanzten Bereich 9 der Auflage 3 horizontal in Richtung der Rampe 92 gebogen werden kann, wobei sich gleichzeitig die Krallen 113 in die Unterseite 22 des Schubkastenbodens eingraben. Insofern ist ein zusätzliches Einschlagen der Krallen 113 in den Schubkastenboden 2 nicht zwingend erforderlich.

Eine nochmals weitere Ausgestaltungsvariante einer erfindungsgemäßen Schubkastenzarge ist in Figur 12 bis 14 gezeigt. Hier ist der ausgestanzte Bereich der Auflage 3 wiederum als zweiseitig festgelegte Brücke 12 ausgebildet, die auf zwei einander gegenüberliegende, als Rampen 93 ausgebildete Randbereiche des nicht ausgestanzten Teils 9 der Auflage 3 aufschiebbar ist, so dass die Brücke 12 im aufgeschobenen Zustand zumindest teilweise auf dem nicht ausgestanzten Teil 9 der Auflage 3 aufliegt. Durch das Aufschieben einer Auflagefläche 122 der Brücke 12 auf die Rampen 93 ist auch mit dieser Ausführungsvariante eine kontinuierliche Anpassung der vertikalen Position des Schubkastenbodens 2 ermöglicht. Die Brücke 12 ist dabei über zwei schmale kurvenförmige Stege 121 mit dem nicht ausgestanzten Teil 9 der Auflage 3 verbunden und wird durch Drehung um eine Normale der Ebene der Auflage 3 bzw. der Auflagefläche 122 auf die Rampen 93 aufgeschoben.

Die Auflagefläche 122 ist im hier gezeigten Ausführungsbeispiel von im Wesentlichen rechteckiger Gestalt, wobei die kurzen Seiten des Rechtecks als die Rechteckbreite überragende Kreissegmente ausgebildet sind. Die Rampen 93 sind bei dieser Ausführungsvariante ebenfalls zur Unterseite der Auflage 3 hin eingestanzt. Die Steigung der Rampen 93 ist hier der Drehbewegung der Auflagefläche 122 entsprechend geformt.

Um die Brücke 12 bei der Montage des Schubkastenbodens 2 in einfacher Weise manuell oder maschinell auf die gewünschte Position biegen zu können, ist zentral in der Auflagefläche 122 der Brücke 12 ein Werkzeugschlitz 123 vorgesehen, in den bei der Montage ein Werkzeug wie beispielsweise ein Schraubendreher von unten her einführbar ist. Der Schlitz 123 ist vorzugsweise als einfacher Schlitz, kann aber auch beispielsweise als Kreuzschlitz ausgebildet sein. Durch Drehen des Werkzeugs in Richtung der ansteigenden Rampen 93 wird die Auflagefläche 122 der Brücke 12 kontinuierlich angehoben, bis die gewünschte vertikale Position der Auflagefläche 122 erreicht ist, bevorzugt bis der von der Auflagefläche 122 gestützte Schubkastenboden 2 mit seiner Oberseite 21 die Lippe 5 berührt.

### Bezugszeichenliste

- 1: Schubkastenzarge
- 2: Schubkastenboden
- 3: Auflage
- 4: Seitenwand
- 5: Lippe
- 6: Lappen
- 7: Steg
- 8: Stanzloch
- 9: nicht ausgestanzter Teil
- 10: Lappen
- 11: Brücke
- 12: Brücke
- 13: Lappen
- 21: Oberseite
- 22: Unterseite
- 61: Seitenkante
- 91: Rampe
- 92: Rampe
- 93: Rampe
- 102: Kralle
- 103: Fenster
- 104: Bereich
- 105: angefaste Seitenkante
- 111: Steg
- 112: Auflagefläche
- 113: Kralle
- 121: Steg
- 122: Auflagefläche
- 123: Schlitz

## Patentansprüche

1. Schubkasten mit einem Schubkastenboden (2) und einer Schubkastenzarge (1), mit einer metallenen seitlichen horizontalen Auflage (3) zur Abstützung des Schubkastenbodens (2), insbesondere aus Holz oder Kunststoff, und einer Lippe (5), die oberhalb der Auflage (3) als Widerlager für den Schubkastenboden (2) horizontal hervorsteht, wobei die Auflage (3) mindestens einen ausgestanzten Bereich zur Fixierung des Schubkastenbodens (2) an der Schubkastenzarge (1) aufweist, wobei der ausgestanzte Bereich auf einen nicht ausgestanzten Teil (9) der Auflage (3) aufschiebbar ist, um den Schubkastenboden (2) von unten gegen die Lippe (5) zu drücken,
**dadurch gekennzeichnet, dass**
der ausgestanzte Bereich als einseitig festgelegter Lappen (6, 10) ausgebildet ist, der auf den nicht ausgestanzten Teil (9) der Auflage (3) aufgeschoben ist, so dass der Lappen (6, 10) im aufgeschobenen Zustand zumindest teilweise auf dem nicht ausgestanzten Teil (9) der Auflage (3) aufliegt, und der einseitig festgelegte Lappen (6, 10) über einen verbiegbar ausgebildeten Steg (7) mit dem nicht ausgestanzten Teil (9) der Auflage (3) verbunden ist und der Lappen (6, 10) einen flächigen Auflagebereich zur Abstützung des Schubkastenbodens (2) aufweist,
oder, dass
der ausgestanzte Bereich als zweiseitig festgelegte Brücke (11, 12) ausgebildet ist, die auf den nicht ausgestanzten Teil (9) der Auflage (3) aufschiebbar ist, so dass die Brücke (11, 12) im aufgeschobenen Zustand zumindest teilweise auf dem nicht ausgestanzten Teil (9) der Auflage (3) aufliegt.

2. Schubkasten nach Anspruch 1, **dadurch gekennzeichnet, dass** der verbiegbar ausgebildeten Steg (7) um einen Winkel von 40° bis 90° verbiegbar ist.

3. Schubkasten nach einem der vorstehenden Ansprüche, **dadurch gekennzeichnet, dass** der ausgestanzte Bereich mit in Richtung der Lippe (5) gerichteten Krallen (102, 113) zur Fixierung des Schubkastenbodens (2) ausgebildet ist.

4. Schubkasten nach Anspruch 3, **dadurch gekennzeichnet, dass** das freie Ende der Krallen (102, 113) vor dem Aufschieben des ausgestanzten Bereiches auf den nicht ausgestanzten Teil (9) der Auflage (3) nicht über die der Lippe (5) zugewandte Oberfläche der Auflage (3) hervorstehen.

5. Schubkasten nach einem der vorstehenden Ansprüche, **dadurch gekennzeichnet, dass** mindestens ein dem ausgestanzten Bereich benachbarter Rand des nicht ausgestanzten Teils (9) der Auflage (3), auf den der ausgestanzte Bereich aufschiebbar ist, sich als Rampe (91, 92, 93) von dem ausgestanzten Bereich weg in Richtung der Lippe (5) erstreckt.

6. Schubkasten nach Anspruch 5, **dadurch gekennzeichnet, dass** der nicht ausgestanzte Teil (9) der Auflage (3) zwei einander gegenüberliegende Rampen (93) aufweist, auf die ein um eine Normale der Ebene der Auflage (3) verdrehbarer Auflagebereich (122) der zweiseitig festgelegten Brücke (12) aufschiebbar ist.

7. Schubkasten nach Anspruch 6, **dadurch gekennzeichnet, dass** der Auflagebereich (122) der zweiseitig festgelegten Brücke (12) mit einem zentralen Werkzeugschlitz (123) versehen ist.

8. Schubkasten nach Anspruch 1, **dadurch gekennzeichnet, dass** mehrere Lappen (6, 13) unmittelbar nebeneinander angeordnet sind, wobei einer der Lappen (6) im umgelegten Zustand den benachbarten Lappen (13) auf einer der Lippe (5) abgewandten Seite untergreift und mit seinem freien Ende auf dem nicht ausgestanzten Teil (9) der Auflage (3) aufliegt.

9. Verfahren zur Fixierung eines Schubkastenbodens (2) an einer Schubkastenzarge (1) eines Schubkastens gemäß einem oder mehreren der vorstehenden Ansprüche 1 bis 8 mit den folgenden Arbeitsschritten:
a) Einlegen des Schubkastenbodens (2) zwischen Auflage (3) und Lippe (5),
b) Aufschieben der ausgestanzten Bereiche auf den nicht ausgestanzten Teil (9) der Auflage (3) zur Anhebung des Schubkastenbodens (2) an die Unterseite der Lippe (5).

10. Verfahren nach Anspruch 9, wobei die ausgestanzten Bereiche der Auflage (3) mit in Richtung der Lippe (5) gerichteten Krallen (102, 113) ausgebildet sind, wobei in Arbeitsschritt b) gleichzeitig mit dem Aufschieben der ausgestanzten Bereiche auf den nicht ausgestanzten Teil (9) der Auflage (3) die Krallen (102, 113) in eine Unterseite (22) des Schubkastenbodens (2) getrieben werden.

## Claims

1. A drawer, comprising a drawer base (2) and a drawer frame (1), a metal lateral horizontal support (3) for supporting the drawer base (2), especially made of wood or plastic, and a lip (5) which projects horizontally above the support (3) as an abutment for the drawer base (2), wherein the support (3) comprises at least one punched-out region for fixing the drawer base (2) to the drawer frame (1), wherein the punched-out region can be pushed onto a part (9) of the support (3) which is not punched out in order to press the drawer base (2) against the lip (5) from below, **characterized in that** the punched-out region is formed as a tab (6, 10) which is fixed on one side and which is pushed onto the part (9) of the support (3) which is not punched out so that the tab (6, 10), in the inserted state, rests at least partly on the part (9) of the support (3) which is not punched out, and the tab (6, 10) which is fixed on one side is connected via a flexibly formed web (7) to the part (9) of the support (3) which is not punched out, and the tab (6, 10) comprises a flat support region for supporting the drawer base (2), or the punched-out region is formed as a bridge (11, 12) which is fixed on two sides and which can be inserted onto the part (9) of the support (3) which is not punched out so that the bridge (11, 12), in the inserted state, rests at least partly on the part (9) of the support (3) which is not punched out.

2. A drawer according to claim 1, **characterized in that** the flexibly formed web (7) can be bent about an angle of 40° to 90°.

3. A drawer according to one of the preceding claims, **characterized in that** the punched-out region is formed with claws (102, 113) oriented in the direction of the lip (5) for fixing the drawer base (2).

4. A drawer according to claim 3, **characterized in that** the free end of the claws (102, 113), before the insertion of the punched-out region onto the part (9) of the support (3) which is not punched out, does not protrude over the surface of the support (3) facing the lip (5).

5. A drawer according to one of the preceding claims, **characterized in that** at least one edge, which adjoins the punched-out region, of the part (9) of the support (3) which is not punched out and onto which the punched-out region can be inserted, extends as a ramp (91, 92, 93) away from the punched-out region in the direction of the lip (5).

6. A drawer according to claim 5, **characterized in that** the part (9) of the support (3) which is not punched out comprises two mutually opposite ramps (93), onto which a support region (122) of the bridge (12) fixed on two sides can be inserted, said support region being rotatable about a normal of the plane of the support (3).

7. A drawer according to claim 6, **characterized in that** the support region (122) of the bridge (12) fixed on two sides is provided with a central tool slot (123).

8. A drawer according to claim 1, **characterized in that** several tabs (6, 13) are arranged directly adjacent to each other, wherein one of the tabs (6), in the folded state, engages beneath the adjacent tab (13) on a side facing away from the lip (5) and rests with its free end on the part (9) of the support (3) which is not punched out.

9. A method for fixing a drawer base (2) to a drawer frame (1) of a drawer according to one or several of the preceding claims 1 to 8 with the following working steps:
a) insertion of the drawer base (2) between the support (3) and the lip (5);
b) insertion of the punched-out regions onto the part (9) of the support (3) which is not punched out for lifting the drawer base (2) to the bottom side of the lip (5).

10. A method according to claim 9, wherein the punched-out regions of the support (3) are formed with claws (102, 113) oriented in the direction of the lip (5), wherein in working step b) the claws (102, 113) are driven into a bottom side (22) of the drawer base (2) simultaneously with the insertion of the punched-out regions onto the part (9) of the support (3) which is not punched out.

## Revendications

1. Tiroir avec un fond de tiroir (2) et un cadre de tiroir (1), avec un appui horizontal latéral (3) en métal destiné à soutenir le fond de tiroir (2), qui est en particulier en bois ou en plastique, et avec une lèvre (5), qui dépasse horizontalement au-dessus de l'appui (3) pour former un contre-appui pour le fond de tiroir (2), l'appui (3) présentant au moins une zone découpée à l'emporte-pièce pour la fixation du fond de tiroir (2) sur le cadre de tiroir (1), la zone découpée à l'emporte-pièce pouvant être emboîtée par-dessus une partie non découpée (9) de l'appui (3) afin de pousser le fond de tiroir (2) contre la lèvre (5) par en-dessous,
**caractérisé en ce que** la zone découpée à l'emporte-pièce est conformée comme une patte (6, 10) fixée d'un côté, qui est emboîtée par-dessus la partie non découpée (9) de l'appui (3) de telle façon que la patte (6, 10) repose au moins partiellement sur la partie non découpée (9) de l'appui (3) dans l'état emboîté et la patte (6, 10) fixée d'un côté est reliée par une barrette flexible (7) à la partie non découpée (9) de l'appui (3) et la patte (6, 10) présente une zone d'appui plate pour l'appui du fond de tiroir (2),
ou **en ce que** la zone découpée à l'emporte-pièce est conformée comme un pont (11, 12) fixé des deux côtés, qui peut être emboîté par-dessus la partie non découpée (9) de l'appui (3) de telle façon que le pont (11, 12) repose au moins partiellement sur la partie non découpée (9) de l'appui (3) dans la position emboîtée.

2. Tiroir selon la revendication 1, **caractérisé en ce que** la barrette flexible (7) peut être pliée à un angle de 40° à 90°.

3. Tiroir selon l'une des revendications précédentes, **caractérisé en ce que** la zone découpée à l'emporte-pièce est munie de griffes (102, 113) dirigées vers la lèvre (5) pour fixer le fond de tiroir (2).

4. Tiroir selon la revendication 3, **caractérisé en ce que** l'extrémité libre des griffes (102, 113) ne dépasse pas de la surface de l'appui (3) tournée vers la lèvre (5) avant que la zone découpée à l'emporte-pièce soit emboîtée par-dessus la partie non découpée (9) de l'appui (3).

5. Tiroir selon l'une des revendications précédentes, **caractérisé en ce qu'**au moins un bord de la partie non découpée (9) de l'appui (3) dirigé vers la zone découpée à l'emporte-pièce, sur lequel la zone découpée à l'emporte-pièce peut être emboîtée, s'écarte en formant une rampe (91, 92, 93) de la zone découpée à l'emporte-pièce en direction de la lèvre (5).

6. Tiroir selon la revendication 5, **caractérisé en ce que** la partie non découpée (9) de l'appui (3) présente deux rampes (93) opposées l'une à l'autre sur lesquelles une zone d'appui (122) du pont (12) fixé des deux côtés pouvant pivoter autour d'une perpendiculaire au plan de l'appui (3) peut être emboîtée.

7. Tiroir selon la revendication 6, **caractérisé en ce que** la zone d'appui (122) du pont (12) fixé des deux côtés est munie d'une fente centrale (123) pour un outil.

8. Tiroir selon la revendication 1, **caractérisé en ce que** plusieurs pattes (6, 13) sont disposées les unes immédiatement à côté des autres, l'une des pattes (6) passant sous la patte (13) voisine dans l'état retourné sur un côté opposé à la lèvre (5) et reposant par son extrémité libre sur la partie non découpée (9) de l'appui (3).

9. Procédé pour fixer un fond de tiroir (2) sur un cadre de tiroir (1) d'un tiroir selon une ou plusieurs des revendications 1 à 8, comprenant les étapes de travail suivantes :
a) insertion du fond de tiroir (2) entre l'appui (3) et la lèvre (5),
b) emboîtement des zones découpées à l'emporte-pièce par-dessus la partie non découpée (9) de l'appui (3) pour soulever le fond de tiroir (2) sur la face inférieure de la lèvre (5).

10. Procédé selon la revendication 9, dans lequel les zones découpées à l'emporte-pièce de l'appui (3) sont munies des griffes (102, 113) dirigées vers la lèvre (5), lesquelles griffes (102, 113) sont enfoncées dans une face inférieure (22) du fond de tiroir (2) dans l'étape de travail b) en même temps que les zones découpées à l'emporte-pièce sont emboîtées par-dessus la partie non découpée (9) de l'appui (3).
